# FASCICULE DE BREVET EUROPEEN

(11) **EP 0 387 232 B1**
(45) Date de publication et mention de la délivrance du brevet: **23.12.1992**
(21) Numéro de dépôt: 90870035.4
(22) Date de dépôt: 07.03.1990
(51) Int. Cl.: A47G 1/12

(54) **Présentoir pour coquillage**
Schauständer für Muschelschalen
Shell display stand

(30) Priorité: 08.03.1989 BE 8900250
(43) Date de publication de la demande: 12.09.1990
(73) Titulaire: Donck, Daniel, B-1900 Overijse (BE)
(72) Inventeur: Donck, Daniel, B-1900 Overijse (BE)
(74) Mandataire: Plucker, Guy

(56) Documents cités:
- FR-A- 1 419 360
- GB-A- 520 301
- GB-A- 667 555

## Description

La présente invention concerne un présentoir en forme de socle pour coquillage. Elle concerne, en particulier, un présentoir du type "socle" spécialement adapté pour des gastéropodes enroulés autour d'un axe appelé columelle.

De tout temps, l'homme a récolté des coquillages dans la nature et les a exposés comme objets décoratifs. Certains d'entre eux ont une forme telle que leur aspect esthétique (par exemple la nacre qui orne l'intérieur de la coquille) peut être mis en évidence, même lorsqu'ils sont simplement posés sur une surface plane. Les bivalves, par exemple, se prêtent très bien à ce genre de présentation simple, de même que les ormeaux.

Beaucoup de gastéropodes ont une coquille en forme de cône, enroulée en spirale autour d'un axe appelé columelle. Les murex sont un exemple particulièrement connu de ce type très répandu de coquillages. Leur forme irrégulière rend plus difficile leur mise en valeur.

On connaît déjà plusieurs types de socles ou autres présentoirs pour exposer les coquillages.

On connaît, notamment, des présentoirs comportant des fils métalliques qui enserrent certaines parties du coquillage et le maintiennent ainsi dans une certaine position par rapport au support. Bien souvent, une telle technique ne permet cependant pas de présenter le coquillage avec une orientation qui semble la plus avantageuse. En outre, les fils métalliques de fixation sont gênants pour l'esthétique.

Suivant une autre technique, le coquillage est suspendu à un fil métallique, qui est lui-même solidaire d'un socle ou d'un autre support. Avec cette méthode, on abîme le coquillage puisqu'il faut y percer au moins un petit trou pour permettre de l'accrocher au fil. On comprendra qu'une telle fixation est généralement assez fragile.

Une technique qui permet de présenter un coquillage dans une position quelconque prédéterminée consiste à l'englober entièrement dans une résine transparente telle que le polyméthacrylate de méthyle. Cette technique est non seulement onéreuse, mais cette présentation paraît particulièrement artificielle et rend, en outre, le coquillage définitivement inaccessible.

Suivant une autre technique, seule une petite partie du coquillage est englobée dans un bloc de résine qui forme son socle. Cette technique est également malaisée et coûteuse et comme parfois la présentation n'est pas particulièrement esthétique, il peut s'avérer nécessaire de cacher le bloc de résine à l'intérieur d'un autre objet décoratif.

Toutefois, le type de présentoir pour coquillage le plus commun à ce jour est un socle qui consiste en un bloc massif de bois ou de pierre (par exemple, marbre) sur lequel le coquillage est fixé au moyen d'un peu de colle. Une telle fixation du coquillage sur le présentoir est non seulement fragile, dans la plupart des cas mais, en outre, le coquillage ne peut généralement pas être fixé sur le socle par une de ses protubérances. Lorsque - pour augmenter la solidité de la fixation - on augmente la quantité de colle, celle-ci reste visible entre le coquillage et son socle, ce qui nuit à l'esthétique.

L'invention a pour but de réaliser un présentoir pour coquillage et en particulier pour gastéropodes, qui met ces coquillages en valeur, sans les abîmer et sans nuire à leur aspect naturel.

Un autre but de l'invention est de réaliser un tel présentoir en forme de socle, permettant d'y fixer un coquillage avec une de ses protubérances dirigée vers le bas, tout en assurant une bonne solidité et stabilité de la fixation.

L'invention a également pour but de réaliser un tel présentoir qui soit esthétique tout en faisant appel à une technique de mise en oeuvre facile, rapide et économique.

Le présentoir suivant l'invention est spécialement avantageux pour les coquillages tels que ceux des gastéropodes (par exemple murex, cônes, volutes, doliums, etc.) ayant une extrémité fermée de forme conique ou arrondie d'où le coquillage se développe en hélice jusqu'à son extrémité ouverte. Le présentoir suivant l'invention permet notamment de monter un tel coquillage avec cette extrémité conique fermée vers le bas, la columelle étant orientée sensiblement à la verticale.

L'invention a pour objet un présentoir pour coquillage, le socle comportant une plaque percée d'au moins un trou et au moins un élément structurel qui surélève cette plaque par rapport au support sur lequel le présentoir peut être posé. Le coquillage est fixé en place par de la colle qui solidarise la face inférieure de la plaque avec une petite partie protubérante du coquillage qui est engagé dans ledit trou en prenant appui sur les bords de ce trou.

Suivant une forme d'exécution préférée, l'élément structurel qui surélève la plaque par rapport au support sur lequel le présentoir peut être posé est un rebord du pourtour de la plaque, dirigé vers le bas. Avantageusement, ce rebord comporte à sa partie inférieure un rétrécissement vers le centre du socle. Avantageusement, une pastille de polymère mousse remplit le volume intérieur du socle non occupé par la petite partie protubérante du coquillage engagée dans le trou et par la colle. En outre, le socle est, de préférence, fermé à sa partie inférieure par une plaquette semi-rigide engagée derrière le rétrécissement de la partie inférieure du rebord. Cette plaquette peut, par exemple, être faite de carton ou de matière plastique et peut notamment servir pour y indiquer le nom du coquillage.

Suivant une forme de réalisation particulière, ladite plaque et éventuellement l'ensemble du socle, peuvent être formés de métal, mais d'autres matières peuvent également être utilisées.

La plaque, qui est percée d'au moins un trou, peut se présenter sous une forme circulaire, ovale, rectangulaire ou triangulaire.

L'invention a également pour objet un procédé pour réaliser un ensemble formé par un coquillage fixé sur un présentoir en forme de socle conforme à l'invention. Pour réaliser cet ensemble, on dispose le coquillage dans la position souhaitée par rapport au présentoir en engageant une petite partie protubérante du coquillage dans le trou de la plaque que comporte ce présentoir, en prenant appui sur le bord de ce trou. Le coquillage est alors fixé en place sur le socle en appliquant de la colle du côté de la face inférieure de ladite plaque de manière à solidariser celle-ci avec la petite partie protubérante du coquillage engagée dans le trou.

La colle utilisée est, de préférence, de la colle thermofusible qui offre l'avantage d'être facilement appliquée et de durcir très rapidement.

Suivant un mode d'exécution préféré, le socle consiste en une plaque percée d'un trou et pourvue, sur son pourtour, de rebords dirigés vers le bas, la partie inférieure de ces rebords présentant un rétrécissement vers le centre du socle. Dans ce cas, après avoir fixé le coquillage sur le socle, il est avantageux d'introduire par le bas du socle une pastille de polymère mousse qui remplit le volume intérieur du socle non occupé par la partie protubérante du coquillage, engagée dans le trou, et par la colle. Le présentoir peut alors être parachevé en engageant, derrière le rétrécissement de la partie inférieure du rebord, une plaquette semi-rigide de forme appropriée faite, par exemple, en carton ou en matière plastique.

D'autres particularités et avantages de l'invention ressortiront de la description d'exemples de réalisation décrits ci-après avec référence aux dessins annexés, dans lesquels:
la Fig. 1 est une vue générale, en perspective, d'un coquillage monté sur un présentoir suivant l'invention;
la Fig. 2 est une coupe de l'ensemble montré à la Fig. 1, suivant un plan vertical passant par le centre du présentoir, et
les Fig. 3 et 4 sont des vues générales, en perspective, de coquillages montés sur des présentoirs suivant l'invention, qui sont des exemples d'autres formes d'exécution.

Les Fig. 1 et 2 montrent un coquillage 1 monté sur un présentoir 2, qui consiste en un socle comportant une plaque métallique circulaire 3 pourvue d'un rebord 4 dirigé vers le bas. La partie inférieure 5 du rebord 4 est inclinée en oblique vers le centre du présentoir 2, formant ainsi un rétrécissement de l'ouverture inférieure de celui-ci.

La plaque 3 est percée, en son centre, d'un trou circulaire 6. Une petite partie protubérante 7 du coquillage 1 est engagée dans ce trou 6 en prenant appui sur ses bords. De la colle thermofusible 8 solidarise la face inférieure de la plaque 3 avec cette petite partie protubérante 7 du coquillage 1.

Une pastille 9, faite de mousse de polyuréthanne assez souple, remplit le volume intérieur du socle qui n'est pas occupé par la colle 8 et par la petite partie protubérante 7. Une petite plaquette 10 en forme de disque, en matière plastique semi-rigide, est engagé derrière le rétrécissement de l'ouverture inférieure du socle. Ce petit disque 10, qui ferme le présentoir 2 à sa partie inférieure, peut porter des indications telles que le nom du coquillage et le nom de la firme qui commercialise l'objet.

La Fig. 3 montre une autre forme d'exécution de l'invention. Un coquillage 11 est monté sur un présentoir 12 formé d'une plaque de métal repliée en U et affectant ainsi l'allure d'une couverture de livre. Ce présentoir 12 comporte donc une plaque supérieure 13 et une plaque inférieure 14 reliées entre elles par une partie arrondie 15. La plaque supérieure 13 est percée, en son centre, d'un trou circulaire 6. Une petite partie protubérante du coquillage est engagée dans ce trou 6 en prenant appui sur ses bords. La fixation en place du coquillage 11 sur le présentoir 12 est faite de la même manière que pour le présentoir 2 des Fig. 1 et 2.

La Fig. 4 montre encore une autre forme d'exécution de l'invention. Dans ce cas, le coquillage est monté sur un présentoir 17, qui a sensiblement la forme d'une calotte. La fixation du coquillage 16 sur le présentoir 17 est faite de la même manière que pour le présentoir 2 montré aux Fig. 1 et 2.

Le présentoir suivant l'invention permet non seulement une présentation très esthétique du coquillage, mais il permet, en outre, une fixation très stable du coquillage sur le présentoir. Le mode de fixation est très aisé et rapide du fait qu'il est possible d'utiliser de la colle thermofusible; celle-ci est appliquée directement sur la partie protubérante du coquillage qui est engagée dans le trou du socle, ce qui assure une excellente adhérence. Du fait que le coquillage prend appui sur le bord de ce trou et qu'on fait déborder la colle sur la face inférieure de la plaque du socle, la stabilité du montage resterait assurée même si l'adhérence de la colle sur cette plaque (faite, par exemple, en métal lisse et brillant) était médiocre, voir nulle.

## Revendications

1. Présentoir en forme de socle pour coquillage, caractérisé en ce que le socle comporte une plaque (3, 13) percée d'au moins un trou (6) et au moins un élément structurel (4, 15) qui surélève cette plaque par rapport au support sur lequel le présentoir peut être posé, le coquillage (1, 11) étant fixé en place par de la colle (8) qui solidarise la face inférieure de ladite plaque (3, 13) avec une petite partie protubérante (7) du coquillage (1, 11) engagée dans le dit trou (6) en prenant appui sur le bord du trou (6).

2. Présentoir suivant la revendication 1, caractérisé en ce que ladite plaque (3, 13) est faite de métal.

3. Présentoir suivant l'une quelconque des revendications précédentes, caractérisé en ce que l'élément structurel (4, 15), qui surélève la plaque (3) par rapport au support sur lequel le présentoir (2) peut être posé, est un rebord (4) du pourtour de la plaque (3), dirigé vers le bas.

4. Présentoir suivant la revendication 3, caractérisé en ce que le rebord (4) comporte, à sa partie inférieure, un rétrécissement vers le centre du socle.

5. Présentoir suivant la revendication 4, caractérisé en ce qu'une pastille (9) de polymère mousse remplit le volume intérieur du socle non occupé par la petite partie protubérante (7) du coquillage (1, 13) engagée dans le trou (6) et par la colle (8).

6. Présentoir suivant la revendication 5, caractérisé en ce que le socle est fermé, à sa partie inférieure, par une plaquette (10) semi-rigide engagée derrière le rétrécissement de la partie inférieure du rebord (4).

7. Présentoir suivant la revendication 6, caractérisé en ce que ladite plaquette est faite en une matière choisie parmi le carton et les matières plastiques.

8. Présentoir suivant l'une quelconque des revendications précédentes, caractérisé en ce que ladite colle (8) est une colle thermofusible.

9. Présentoir suivant l'une quelconque des revendications précédentes, caractérisé en ce que la plaque (3, 13) peut se présenter sous une forme circulaire, ovale, rectangulaire et triangulaire.

10. Présentoir suivant la revendication 9, caractérisé en ce que la plaque (3) est circulaire.

11. Procédé pour réaliser un ensemble formé par un coquillage (1, 11, 16) fixé sur un présentoir en forme de socle (2, 12, 17), caractérisé en ce qu'on dispose le coquillage (1, 11, 16) dans la position souhaitée par rapport au présentoir (2, 12, 17), le socle comportant une plaque (3, 13) percée d'au moins un trou (6) et au moins un élément structurel (4, 15) qui surélève cette plaque (3, 13) par rapport au support sur lequel le présentoir (2, 12, 17) peut être posé, une petite partie protubérante (7) du coquillage (1) étant engagée dans ledit trou (6) en prenant appui sur le bord de ce trou (6), et on fixe en place le coquillage (1, 11, 16) sur le socle en appliquant de la colle (8) de manière à solidariser la face inférieure de la dite plaque (3, 13) avec la petite partie protubérante (7) du coquillage (1, 11, 16) engagée dans ledit trou (6).

12. Procédé suivant la revendication 11, caractérisé en ce que ladite colle (8) est une colle thermofusible.

13. Procédé suivant l'une quelconque des revendications 11 et 12, caractérisé en ce que l'élément structurel, qui surélève la plaque (3) par rapport au support sur lequel le présentoir (2) peut être posé, est un rebord (4) du pourtour de la plaque (3), dirigé vers le bas, ce rebord (4) comportant à sa partie inférieure un rétrécissement vers le centre du socle.

14. Procédé suivant la revendication 13, caractérisé en ce que, après avoir fixé le coquillage (1) sur le socle, on introduit par le bas du socle une pastille (9) de polymère mousse qui remplit le volume intérieur du socle non occupé par la partie protubérante (7) du coquillage (1) engagée dans le trou (6) et par la colle (8), et on engage ensuite, derrière le rétrécissement de la partie inférieure du rebord, une plaquette (10) semi-rigide faite en une matière choisie parmi le carton et les matières plastiques.

## Patentansprüche

1. Schauständer in Form eines Sockels für Schalentiergehäuse. dadurch **gekennzeichnet,** daß der Sockel eine von wenigstens einer Öffnung (6) durchbrochene Platte (3,13) und wenigstens ein Strukturelement (4,15) aufweist, das diese Platte in bezug auf die Unterlage, auf der der Schauständer aufgestellt werden kann, angehoben hält, wobei das Schalentiergehäuse (1,11) mit Klebstoff (8) befestigt ist, der die untere Oberfläche der genannten Platte (3,13) mit einem in die genannte Öffnung (6) eingreifenden kleinen vorspringenden Teil (7) des Schalentiergehäuses (1,11) verbindet, das sich auf dem Rand der Öffnung (6) abstützt.

2. Schauständer nach Anspruch 1, dadurch **gekennzeichnet,** daß die Platte (3,13) aus Metall hergestellt ist.

3. Schauständer nach einem der vorstehenden Ansprüche, dadurch **gekennzeichnet,** daß das Strukturelement (4,15), das die Platte (3) in bezug auf die Unterlage, auf der der Schauständer (2) aufgestellt werden kann, angehoben hält, ein nach unten gerichteter Umfangsrand (4) der Platte (3) ist.

4. Schauständer nach Anspruch 3, dadurch **gekennzeichnet,** daß der Rand (4) in seinem unteren Teil eine Verengung zur Mitte des Sockels hin aufweist.

5. Schauständer nach Anspruch 4, dadurch **gekennzeichnet,** daß ein Stopfen (9) aus Schaumpolymer den Innenraum des Sockels ausfüllt, der nicht von dem in die Öffnung (6) eingreifenden kleinen vorspringenden Teil (7) des Schalentiergehäuses (1,13) und von dem Klebstoff (8) eingenommen wird.

6. Schauständer nach Anspruch 5, dadurch **gekennzeichnet**, daß der Sockel in seinem unteren Teil durch eine halbsteife Tafel (10) abgeschlossen ist, die hinter der Verengung des unteren Teils des Randes (4) eingerastet ist.

7. Schauständer nach Anspruch 6, dadurch **gekennzeichnet,** daß die genannte Tafel aus Pappe oder Kunststoff hergestellt ist.

8. Schauständer nach einem der vorstehenden Ansprüche, dadurch **gekennzeichnet**, daß der Klebstoff ein wärmeschmelzbarer Klebstoff ist.

9. Schauständer nach einem der vorstehenden Ansprüche, dadurch **gekennzeichnet**, daß die Platte (3,13) kreisförmig, oval, rechteckig oder dreieckig ist.

10. Schauständer nach Anspruch 9, dadurch **gekennzeichnet,** daß die Platte (3) kreisförmig ist.

11. Verfahren zur Herstellung einer Anordnung aus einem Schalentiergehäuse (1,11,16), das auf einem Schauständer (2,12,17) in der Form eines Sockels fixiert ist, dadurch **gekennzeichnet,** daß man das Schalentiergehäuse (1,11,16) in der gewünschten Position in bezug auf den Schauständer (2,12,17) aufstellt, wobei der Sockel eine von wenigstens einer Öffnung (6) durchbrochene Platte (3,13) und wenigstens ein Strukturelement (4,15) aufweist, das die Platte (3,13) in bezug auf die Unterlage, auf der der Schauständer (2,12,17) aufgestellt werden kann, angehoben hält, ein kleiner vorspringender Teil (7) des Schalentiergehäuses (1) in die Öffnung (6) eingreift und sich auf dem Rand der Öffnung (6) abstützt, und man das Schalentiergehäuse (1,11,16) in der gewünschten Position auf dem Sockel fixiert, indem man Klebstoff (8) derart aufbringt, daß er die untere Oberfläche der genannten Platte (3, 13) mit dem in die Öffnung (6) eingreifenden kleinen vorspringenden Teil (7) des Schalentiergehäuses (1,11,16) verbindet.

12. Verfahren nach Anspruch 11, dadurch **gekennzeichnet**, daß der Klebstoff ein wärmeschmelzbarer Klebstoff ist.

13. Verfahren nach einem der Ansprüche 11 und 12, dadurch **gekennzeichnet,** daß das Strukturelement, das die Platte (3) in bezug auf die Unterlage, auf der der Schauständer (2) abgestellt werden kann, angehoben hält, ein abwärts gerichteter Umfangsrand (4) der Platte (3) ist, welcher Rand (4) in seinem unteren Teil eine Verengung zur Mitte des Sockels hin aufweist.

14. Verfahren nach Anspruch 13, dadurch **gekennzeichnet**, daß man, nachdem man das Schalentiergehäuse (1) auf dem Sockel fixiert hat, von der Unterseite des Sockels her einen Stopfen (9) aus Schaumpolymer einführt, der den Innenraum des Sockels ausfüllt, der nicht von dem in die Öffnung (6) eingreifenden vorspringenden Teil (7) des Schalentiergehäuses (1) und dem Klebstoff (8) eingenommen wird, und daß man anschließend eine halbsteife Tafel (10) aus Pappe oder Kunststoff hinter der Verengung des unteren Teils des Randes einrastet.

## Claims

1. A pedestal-shaped display stand for a shell, characterized in that the pedestal comprises a plate (3, 13) pierced with at least one hole (6) and at least one structural element (4, 15) which raises said plate in relation to the support on which the display stand may be placed, the shell (1, 11) being secured in position by adhesive (8) which makes the lower surface of said plate (3, 13) solid with a small protuberant part (7) of the shell (1, 11) inserted in said hole (6) by bearing on the edge of the hole (6).

2. The display stand as claimed in claim 1, characterized in that said plate (3, 13) is constructed of metal.

3. The display stand as claimed in either of the preceding claims, characterized in that the structural element (4, 15), which raises the plate (3) in relation to the support on which the display stand (2) may be placed, is a downward edge (4) of the periphery of the plate (3).

4. The display stand as claimed in claim 3, characterized in that the lower part of the edge (4) has a narrowing towards the center of the pedestal.

5. The display stand as claimed in claim 4, characterized in that a pellet (9) of foam polymer fills the inside of the pedestal not occupied by the small protuberant part (7) of the shell (1, 13) inserted in the hole (6) and by the adhesive (8).

6. The display stand as claimed in claim 5, characterized in that the lower part of the pedestal is closed by a semi-rigid insert (10) inserted behind the narrowing of the lower part of the edge (4).

7. The display stand as claimed in claim 6, characterized in that said insert is constructed of a material selected from cardboard and plastic materials.

8. The display stand as claimed in any one of the preceding claims, characterized in that said adhesive (8) is a hot-melt adhesive.

9. The display stand as claimed in any one of the preceding claims, characterized in that the plate (3, 13) may be of circular, oval, rectangular or triangular shape.

10. The display stand as claimed in claim 9, characterized in that the plate (3) in circular.

11. A method for constructing an assembly formed by a shell (1, 11, 16) secured on a pedestal-shaped display stand (2, 12, 17), characterized in that the shell (1, 11, 16) is arranged in the desired position in relation to the display stand (2, 12, 17) the pedestal comprising a plate (3, 13) pierced with at least one hole (6) and at least one structural element (4, 15) which raises said plate (3, 13) in relation to the support on which the display stand (2, 12, 17) may be placed, a small protuberant part (7) of the shell (1) being inserted in said hole (6) by bearing on the edge of said hole (6), and wherein the shell (1, 11, 16) is secured in position on the pedestal by applying adhesive (8) so as to make the lower surface of said plate (3, 13) solid with the small protuberant part (7) of the shell (1, 11, 16) inserted in said hole (6).

12. The method as claimed in claim 11, characterized in that said adhesive (8) is a hot-melt adhesive.

13. The method as claimed in either of claims 11 and 12, characterized in that the structural element which raises the plate (3) in relation to the support on which the display stand (2) may be placed, is a downward edge (4) of the periphery of the plate (3), the lower part of said edge (4) having a narrowing towards the center of the pedestal.

14. The method as claimed in claim 13, characterized in that after having secured the shell (1) on the pedestal, a pellet (9) of foam polymer is introduced through the bottom of the pedestal, which pellet (9) fills the inside of the pedestal not occupied by the protuberant part (7) of the shell (1) inserted in the hole (6) and by the adhesive (8) and, subsequently, a semi-rigid insert (10) constructed of a material selected from cardboard and plastic materials, is inserted behind the narrowing of the lower part of the edge.
